# EUROPÄISCHE PATENTANMELDUNG

(11) **EP 0 125 581 A1**
(43) Veröffentlichungstag der Anmeldung: **21.11.1984**
(21) Anmeldenummer: 84105041.2
(22) Anmeldetag: 04.05.1984
(51) Int. Cl.: G03G 15/20

(54) **Thermische Fixierstation**

(30) Priorität: 13.05.1983 DE 3317417
(71) Anmelder: HOECHST AKTIENGESELLSCHAFT, 65926 Frankfurt am Main (DE)
(72) Erfinder: Moraw, Roland, Dr., D-6200 Wiesbaden-Naurod (DE); Schädlich, Günther, D-6200 Wiesbaden-Naurod (DE); Schädlich, Renate, D-6200 Wiesbaden-Naurod (DE)

(57) **Zusammenfassung**

Die Erfindung betrifft eine thermische Fixierstation zum Fixieren eines flüssigentwickelten Tonerbildes, bei der eine gebogene Heizplatte, über welche der Kopienträger mit dem feuchten Tonerbild geführt wird, über die Plattenlänge ein Temperaturprofil mit zwei unterschiedlichen Temperaturbereichen aufweist, die eine Temperaturdifferenz von 35°C bis 160°C haben können. Zur Realisierung dieses Temperaturprofils werden die zwei Heizelemente der Heizeinrichtung für die Aufheizung der Heizplatte mit unterschiedlichen elektrischen Leistungen beaufschlagt und wird eine Zone verringerter Wärmeleitung in der Heizplatte im Bereich eines Fixierspalts, gebildet von der Heizplatte und einer Andruckrolle, vorgesehen.

## Beschreibung

Die Erfindung betrifft eine thermische Fixierstation zum Fixieren eines flüssigentwickelten Tonerbildes mittels Wärme in einem Kopiergerät mit einer gebogenen Heizplatte, entlang der das Kopienblatt mit dem flüssigentwickelten Tonerbild durch eine Führungsrolle innerhalb der Fixierstation geleitet wird, und mit einer Heizeinrichtung zum Erwärmen der Heizplatte.

Die thermische Fixierstation wird in elektrofotografischen Kopiergeräten eingesetzt, in denen auf einer Fotoleiterschicht ein Ladungsbild erzeugt wird, das mit Entwicklerflüssigkeit durch abgeschiedene Tonerpigmente zu einem Tonerbild entwickelt wird. Das Tonerbild wird auf einen Kopienträger wie Papier übertragen. Der entwicklerfeuchte Kopienträger mit dem Tonerbild wird zur Fixierung in die thermische Fixiervorrichtung eingeführt, in der das Tonerbild durch Wärmeeinwirkung wischfest auf dem Papier fixiert werden soll.

Aus der DE-OS 25 39 642 ist eine Einrichtung zum Fixieren eines Tonerbildes mittels Wärme in einem mit Flüssigentwickler arbeitenden elektrofotografischen Kopiergerät bekannt. In dieser Fixiereinrichtung ist eine Heizeinrichtung angeordnet, entlang der das flüssigentwickelte Kopierblatt mit dem Tonerbild auf seiner Oberseite bewegt wird. Die Heizeinrichtung weist eine gebogene Heizfläche auf, an welcher das Kopierblatt mit seiner Rückseite anliegt und entlanggleitet, um das Tonerbild mittels Wärme zu fixieren. Die Heizfläche ist in einem Teilbereich gebogen. In geringem Abstand zu der Heizfläche befindet sich eine Führungsrolle, die mit der das Tonerbild tragenden Fläche des Blattes in Anlage gebracht wird, um es zu dem gebogenen Oberflächenbereich der Heizfläche hinzuleiten und einzuführen. Die Umfangsfläche der Führungsrolle ist gerändelt und in einem Abstand von dem gebogenen bzw. gekrümmten Oberflächenbereich der Heizfläche angeordnet, der größer als die Blattdicke ist.

Die Flüssigtoner bestehen im allgemeinen aus dielektrischen Flüssigkeiten wie Isopar G, einem isoparaffinischen Kohlenwasserstoff, der bei etwa 164 °C siedet, in denen aufgeladene Pigmente, vorzugsweise aus Ruß, dispergiert sind. Außerdem enthalten die Flüssigtoner Zusätze zur Steuerung der Aufladung der Pigmente, Bindemittel und ggf. leicht schmelzende Wachse mit Schmelztemperaturen von etwa 80 °C. Bei der Übertragung des Tonerbildes auf den Kopienträger wie Papier oder Folie wird der Kopienträger auch mit Dispergierflüssigkeit befeuchtet. Diese übertragene Dispergierflüssigkeit wird in der Fixiervorrichtung durch Wärmeeinwirkung verdampft und bei wachshaltigen Tonern wird ein Aufschmelzen der abgeschiedenen Wachsteilchen angestrebt. Dazu wird der betonerte Kopienträger in bekannter Weise (DE-OS 25 39 642) über eine Heizplatte geführt, die in der Praxis eine Temperatur von 180 °C bis 210 °C aufweist. Der höhere Temperaturbereich wird vorzugsweise für wachshaltige Toner eingestellt. Höhere Fixiertemperaturen als die angegebenen Werte werden nicht angewandt, da bei unvorhersehbaren Staus des Kopiermaterials Papier vergilben oder sogar verzundern bzw. Folien schmelzen würden.

Beim Betrieb des Kopiergeräts kommt es trotz gleichmäßiger hoher Aufheizung der bekannten Heizplatte häufig vor, daß Toner von dem einzelnen Kopienblatt auf der Andruck- bzw. Führungsrolle haften bleibt und von dieser auf Stellen des durchlaufenden Kopienblattes oder nachfolgender Kopienblätter übertragen wird, d.h. die Andruckrolle eine Offset-Druckwirkung zeigt. Wie langwierige Versuche ergeben haben, gelingt es nicht, diese unerwünschte Tonerübertragung beim Fixieren durch Änderung des Fixierspaltes zwischen der Heizplatte und der Andruckrolle zu vermeiden, weder bei einem dünnen Fixierspalt von beispielsweise 0,3 mm noch bei einem stärkeren Fixierspalt von etwa 3 mm. Dies ist insbesondere nachteilig bei Verwendung wachshaltiger Toner, die Tonerbilder sehr großer Dichte und damit Schwärzung ergeben und vor allem zum Drucken neigen.

Aufgabe der Erfindung ist es, eine Fixierstation der eingangs beschriebenen Art so zu verbessern, daß ein Offset-Effekt auf den Kopienblättern, bewirkt durch die in der Fixierstation mit der Heizplatte zusammenarbeitenden Führungs- bzw. Andruckrolle, verhindert wird.

Diese Aufgabe wird erfindungsgemäß dadurch gelöst, daß die Heizplatte über ihre Plattenlänge ein Temperaturprofil mit zwei unterschiedlichen Temperaturbereichen aufweist.

In Ausgestaltung der Erfindung ist die Temperatur T₁ in der Einlaufzone der Heizplatte, die vom Plattenanfang bis zum Fixierspalt zwischen der Heizplatte und der Andruck- bzw. Führungsrolle reicht, niedriger als die Temperatur T₂ in der Auslaufzone der Heizplatte, die sich von dem Fixierspalt bis zum Plattenende erstreckt. Dabei liegt die Temperatur Tᵢ der Einlaufzone zumindest um 35 °C niedriger als die Temperatur T₂ der Auslaufzone.

In weiterer Ausgestaltung der Erfindung beträgt die Temperaturdifferenz zwischen der Temperatur T₂ der Auslaufzone und der Temperatur Tᵢ der Einlaufzone bis zu 160 °C.

Die weitere vorteilhafte Ausgestaltung der Erfindung ergibt sich aus den Merkmalen der Patentansprüche 5 bis 14.

Mit der Erfindung wird der Vorteil erreicht, daß durch relativ einfache Maßnahmen, wie unterschiedliche Leistungsbeaufschlagung der Heizelemente der Heizeinrichtung für die Heizplatte, das Anbringen von Bohrungen, eines Luftspaltes, einer wärmeisolierenden Schicht oder dgl. in der Heizplatte nahe dem Fixierspalt das Drucken der Andruck- bzw. Führungsrolle durch Tonerübertragung weitgehend unterdrückt werden kann.

Die Erfindung wird im folgenden anhand der Zeichnungen näher erläutert.

Es zeigen:
Fig. 1 eine schematische Seitenansicht einer thermischen Fixierstation mit einer Heizeinrichtung aus zwei in der Unterseite der Heizplatte eingelassenen Heizstäben,
Fig. 2 ein idealisiertes Temperaturprofil über die Länge der Heizplatte der erfindungsgemäßen Fixierstation,
Fig. 3 eine weitere Ausführungsform der Fixierstation, bei der die Heizstäbe der Heizeinrichtung nur in der Auslaufzone der Heizplatte angeordnet sind,
Fig. 4 eine andere Ausführungsform der Fixierstation, ähnlich der Fig. 3, mit Bohrungen in der Heizplatte nahe dem Fixierspalt,
Fig. 5 eine Ausführungsform der Fixierstation ähnlich der Ausführungsform nach Fig. 3, mit einer wärmeisolierenden Folie in der Einlaufzone der Heizplatte, und
Fig. 6 eine andere Ausführungsform der Fixierstation, ähnlich zu derjenigen nach Fig. 3, mit einer zusätzlichen Kühlzone, die an die Auslaufzone der Heizplatte anschließt.

Ein Beispiel für den mechanischen Aufbau einer Fixierstation 1 zeigt Fig. 1. Eine Heizplatte 4 aus Aluminiumguß weist einen geschwungenen Verlauf auf und enthält als Heizeinrichtung zwei Heizstäbe 5,5', von denen der eine Heizstab 5 vor dem Fixierspalt 2 und der andere Heizstab 5' hinter dem Fixierspalt 2 angeordnet ist. Das durchlaufende Kopienblatt 3 trägt an seiner Oberseite das flüssigentwickelte Tonerbild und wird durch eine oberflächlich strukturierte Andruckrolle 6 gegen die Heizplatte 4 gelenkt. Die Heizstäbe 5,5' der Heizeinrichtung können auch eine Platten- oder sonstige geeignete Form besitzen.

Heizplatten und Heizeinrichtungen der in Fig. 1 gezeigten Form werden u.a. in den Infotec-Kopiergeräten der KALLE Niederlassung der Hoechst AG eingesetzt. Ähnliche Anordnungen der Heizeinrichtungen ergeben sich für abgewandelte Formen solcher Heizplatten.

Bei der Ausführungsform nach Fig. 1 wird die Heizplatte 4 zweckmäßigerweise in eine Einlaufzone AC und in eine Auslaufzone CB unterteilt, wobei durch A der Plattenanfang und durch B das Plattenende der Heizplatte 4 gekennzeichnet ist. Der Punkt C liegt im konkav gekrümmten Teil der Heizplatte 4 im Bereich des Fixierspalts 2. Der Heizstab 5 in der Einlaufzone AC wird mit geringerer elektrischer Leistung als der Heizstab 5' in der Auslaufzone CB betrieben.

Fig. 2 zeigt das Temperaturprofil längs der Heizplatte 4 in idealisierter Form. Die Temperatur T₁ in der Einlaufzone AC der Heizplatte 4 zwischen dem Plattenanfang und dem Fixierspalt 2 ist niedriger als die Temperatur T₂ in der Auslaufzone CB der Heizplatte 4 zwischen dem Fixierspalt 2 und dem Plattenende B. Über die Wirkungsweise eines solchen Temperaturprofils liegen keine gesicherten Erkenntnisse vor, die eine absolut richtige Interpretation des gefundenen Effektes erlauben. Aus den Beobachtungen kann mit großer Wahrscheinlichkeit gefolgert werden, daß bei der Führung des Kopienblattes über die Einlaufzone AC der Heizplatte das Kopienblatt mit dem feuchten Tonerbild noch nicht bis zur Schmelztemperatur der dem Toner zugesetzten Wachse oder anderer Komponenten erwärmt wird, so daß diese Substanzen nicht auf der Andruckwalze kleben bleiben können. Dabei kann die Temperatur T₁ der Umgebungstemperatur entsprechen, es ist jedoch vorteilhaft, wenn T₁ größer als die Umgebungstemperatur ist, damit das Kopienblatt nach dem Fixierspalt 2 beim Eintritt in die Auslaufzone CB der Heizplatte 4 mit der höheren Temperatur T₂ möglichst schnell bis auf eine Temperatur erwärmt wird, bei der die mitgeführte Dispergierflüssigkeit verdampft und die dem Flüssigtoner zugesetzten Komponenten wie Wachse schmelzen.

Für die Temperaturen Tₗ und T₂ können im Rahmen einer allgemeinen Beschreibung nur Bereiche angegeben werden. Die jeweils erforderlichen Temperaturen hängen u.a. von der Form und Größe der Heizplatte 4 ab. In der Ausführungsform nach Fig. 1 ist beispielhaft eine etwa 8 cm lange Heizplatte verwendet worden, bei der sich die Längen des Tieftemperaturbereiches bzw. des Hochtemperaturbereiches wie etwa 1:2 verhalten. Bei einem relativ kürzeren Tieftemperaturbereich entsprechend der Einlaufzone A̅C̅ kann T₁ größer gewählt werden als bei einem längeren Tieftemperaturbereich. Weiterhin bestimmen der Wärmeübergang von der Heizplatte zum Kopienträger und die Wärmeleitung durch den Kopienträger zum Tonerbild auf der Oberfläche die jeweils optimalen Temperaturen. So wurde ermittelt, daß bei rauhen Papieren von 120 m Stärke die optimale Temperatur T₂ bis zu 15 °C höher ist als die bei glatten Papieren von 80 m Stärke. Eine weitere Einflußgröße ist die Prozeßgeschwindigkeit. Die Untersuchungen zur erfindungsgemäßen thermischen Fixierstation wurden bei Prozeßgeschwindigkeiten zwischen 7 cm/sec und 19 cm/sec durchgeführt, ohne prinzipiell darauf beschränkt zu sein. Die jeweils optimalen Temperaturen werden schließlich auch von der Zusammensetzung des verwendeten Flüssigtoners mitbestimmt. So wurde gefunden, daß beim Wechsel von Isopar G als Dispergierflüssigkeit mit einem mittleren Siedebereich von 164 °C zu Isopar H mit einem mittleren Siedebereich von 180 °C, die Temperatur T₂ um etwa die Temperaturdifferenz der mittleren Siedebereiche, d.h. um 16 °C anzuheben ist. Außerdem erfordern höher schmelzende Wachse höhere Endtemperaturen T_{2'} Für die optimale Anpassung an diese Einflußgrößen müßten teilweise sehr hohe Temperaturen T₂ bis zu etwa 250 °C vorgegeben werden. Bei so hohen Temperaturen besteht jedoch die Gefahr, daß bei fehlerhaftem Kopienlauf, wenn es zu Staus in der Fixierstation kommt, Kopien aus Papier verzundern bzw. solche aus Folien schmelzen. Aus praktischen Gründen liegt daher die Temperatur T₂ nicht höher als etwa 220 °C, vorzugsweise im Bereich von 195 °C bis 215 °C. Die Temperatur T₁ wird größer als die Umgebungstemperatur und kleiner/gleich als T₂ gewählt. Gute Ergebnisse werden mit einem sonst stark druckenden Flüssigtoner in einer Fixierstation mit den zu Fig. 1 angegebenen Abmessungen bei einer Temperatur T₁ von 150 °C bis 160 °C erzielt. Die Andruckrolle 6 hat dabei eine Temperatur von etwa 80 °C.

Es gibt verschiedene Möglichkeiten, das in Fig. 2 dargestellte idealisierte Temperaturprofil längs der Heizplatte 4 zu realisieren. Dabei ist vor allem zu beachten, daß die Temperatur T₁ der Einlaufzone zumindest um 35 °C niedriger als die Temperatur T₂ der Auslaufzone liegt. Dabei kann die Temperaturdifferenz zwischen der Temperatur T₂ der Auslaufzone und der Temperatur T₁ der Einlaufzone bis zu 160 °C betragen.

Wie schon anhand von Fig. 1 erläutert wurde, wird ein ausgeprägtes Temperaturprofil durch eine unsymmetrische Verteilung der Heizleistung der Heizstäbe 5 und 5' erhalten.

Bei der in Fig. 3 dargestellten Ausführungsform der Fixierstation sind beide Heizstäbe 5,5' hinter dem Fixierspalt 2 in der Auslaufzone CB angeordnet und der dem Fixierspalt 2 näher liegende Heizstab 5 wird mit kleinerer elektrischer Leistung betrieben als der weiter weg vom Fixierspalt 2 liegende Heizstab 5'.

Der Temperatursprung im Temperaturprofil gemäß der Fig. 2 wird besonders stark ausgeprägt, wenn die Wärmeleitung zwischen der Auslaufzone CB und der Einlaufzone AC vermindert oder teilweise unterbrochen wird. Dies kann dadurch erreicht werden, daß die Heizplatte im Bereich des Fixierspaltes 2 eine Zone verringerter Wärmeleitung im Vergleich zu der Wärmeleitung des Materials der Heizplatte 4 aufweist.

So sind beispielsweise bei der Ausführungsform nach Fig. 4 in der Zone verringerter Wärmeleitung Bohrungen 8 in der Heizplatte 4 vorhanden, die in einer Reihe quer zur Längsrichtung der Heizplatte 4 angeordnet sind. Selbstverständlich können diese Bohrungen auch in mehreren Reihen hintereinander vorgesehen sein. Wird durch die Bohrungen die Querschnittsfläche der Heizplatte in der Zone verringerter Wärmeleitung auf die Hälfte vermindert, so ergibt sich beispielsweise eine Temperatur T₁ in der Einlaufzone von 150 °C bis 160 °C der Heizplatte 4, während die Temperatur T₂ in der Auslaufzone etwa 210 bis 215 °C beträgt.

Eine andere Möglichkeit der Beeinflussung der Wärmeleitung zwischen der Einlauf- und der Auslaufzone besteht darin, die Heizplatte 4 sich in der Zone verringerter Wärmeleitung im Bereich des Fixierspalts 2 verjüngen zu lassen. Diese Ausgestaltung der Heizplatte ist zeichnerisch nicht dargestellt. Dies gilt auch für eine im Bereich des Fixierspalts in die Heizplatte 4 eingelagerte Wärmeisolationsschicht, die gleichfalls zu einer Verringerung der Wärmeleitung zwischen der Einlauf- und der Auslaufzone der Heizplatte führt.

Anstelle von Bohrungen 8, wie sie in Fig. 4 gezeigt sind, kann auch ein Luftspalt zwischen der Einlauf-und der Auslaufzone der Heizplatte vorgesehen werden.

Es ist von Vorteil, die Unterbrechung bzw. Verringerung der Wärmeleitung nicht genau im Fixierspalt 2 vorzunehmen, sondern versetzt in Richtung des Plattenendes B, da dann die Andruckrolle 6 relativ kühl bleibt. Der optimale Versetzungsbereich entspricht in etwa dem Durchmesser der Andruckrolle 6.

Bei der in Fig. 5 gezeigten Ausführungsform wird das angestrebte Temperaturprofil dadurch erhalten, daß die beiden Heizstäbe 5,5' hinter dem Fixierspalt 2 in der Auslaufzone CB angeordnet sind und die Heizplatte in der Einlaufzone AC durch eine temperaturfeste Folie 7 abgeschirmt ist. Die Folie 7 setzt den Wärmeübergang von der Heizplatte 4 auf das Kopienblatt 3 in gewünschter Weise herab. Eine andere Möglichkeit besteht darin, das Kopienblatt über nicht dargestellte Rippen auf der Heizplatte 4 in der Einlaufzone AC zu führen, wobei dann die Luftschicht unterhalb des Kopienblatts zwischen den Rippen den Wärmeübergang von der Heizplatte auf das Kopienblatt entsprechend vermindert.

Bei der Ausführungsform der Erfindung nach Fig. 6 schließt an das Plattenende B der Heizplatte 4 ein Element 11 aus einem Material mit großer Wärmeleitfähigkeit an. Auf der Unterseite des Elements 11 befinden sich Kühlrippen 10, gegen die ein Luftstrom 9 gerichtet ist. Das Element 11 verlängert gewissermaßen die Auslaufzone CB der Heizplatte 4. Im Bereich des Elements 11 stellt sich dann eine Temperatur T₃ ein, die nahe der Umgebungstemperatur liegt.

Durch das angestrebte Temperaturprofil quer über die Heizplatte 4 wird ein Offset-Druck der Andruckrolle wirkungsvoll verhindert. Die Kopien verlassen an dem heißen hinteren Plattenende B die Heizplatte 4 und sind dann bei der Ausgabe noch so warm, daß die aufgeschmolzenen Tonerbilder, besonders bei hohem Wachsanteil, noch nicht wischfest erstarrt sind. Bei der stapelweisen Ablage wird gelegentlich die Rückseite durch geringe Mengen Toner von der darunter liegenden Kopie verschmutzt. Diese Verschmutzung der Rückseite bzw. ein Drucken durch die Ausgaberollen, die in den Zeichnungen nicht dargestellt sind, kann durch das Abkühlen der Kopie während der Ausgabe in einer Fixierstation, wie sie in Fig. 6 dargestellt ist, weitgehend verhindert werden.

## Patentansprüche

1. Thermische Fixierstation zum Fixieren eines flüssigentwickelten Tonerbildes mittels Wärme in einem Kopiergerät, mit einer gebogenen Heizplatte, entlang der das Kopienblatt mit dem flüssigentwickelten Tonerbild durch eine Führungsrolle innerhalb der Fixierstation geleitet wird, und mit einer Heizeinrichtung zum Erwärmen der Heizplatte, dadurch gekennzeichnet, daß die Heizplatte (4) über ihre Plattenlänge ein Temperaturprofil mit zwei unterschiedlichen Temperaturbereichen aufweist.

2. Thermische Fixierstation nach Anspruch 1, dadurch gekennzeichnet, daß die Temperatur T₁ in der Einlaufzone AC der Heizplatte (4), die vom Plattenanfang A bis zum Fixierspalt (2) zwischen der Heizplatte (4) und der Andruck- bzw. Führungsrolle (6) reicht, niedriger als die Temperatur T₂ in der Auslaufzone CB der Heizplatte (4) ist, die sich von dem Fixierspalt (2) bis zum Plattenende B erstreckt.

3. Thermische Fixierstation nach Anspruch 2, dadurch gekennzeichnet, daß die Temperatur T₁ der Einlaufzone zumindest um 35 °C niedriger als die Temperatur T₂ der Auslaufzone liegt.

4. Thermische Fixierstation nach Anspruch 2, dadurch gekennzeichnet, daß die Temperaturdifferenz zwischen der Temperatur T₂ der Auslaufzone und der Temperatur T₁ der Einlaufzone bis zu 160 °C beträgt.

5. Thermische Fixierstation nach den Ansprüchen 1 bis 4, dadurch gekennzeichnet, daß die aus zwei Heizelementen (5,5') bestehende Heizeinrichtung, von denen ein Heizelement (5) vor dem Fixierspalt (2) und das andere Heizelement (5') hinter dem Fixierspalt (2) angeordnet ist, so temperaturmäßig geregelt wird, daß das Heizelement (5) in der Einlaufzone AC mit geringerer elektrischer Leistung als das Heizelement (5') in der Auslaufzone CB betrieben wird.

6. Thermische Fixierstation nach den Ansprüchen 1 bis 4, dadurch gekennzeichnet, daß beide Heizelemente (5,5') hinter dem Fixierspalt (2) in der Auslaufzone CB angeordnet sind und die dem näher zum Fixierspalt (2) liegenden Heizelement (5) zugeführte elektrische Leistung kleiner als die dem weiter weg liegenden Heizelement (5') zugeführte elektrische Leistung ist.

7. Thermische Fixierstation nach den Ansprüchen 1 bis 4, dadurch gekennzeichnet, daß die Heizplatte (4) im Bereich des Fixierspaltes (2) eine Zone verringerter Wärmeleitung gegenüber dem Material der Heizplat-' te (4) aufweist.

8. Thermische Fixierstation nach Anspruch 7, dadurch gekennzeichnet, daß die Zone verminderter Wärmeleitung gegenüber dem Fixierspalt (2) in Richtung Plattenende B der Heizplatte (4) versetzt ist.

9. Thermische Fixierstation nach den Ansprüchen 7 und 8, dadurch gekennzeichnet, daß in der Zone verringerter Wärmeleitung Bohrungen (8) in der Heizplatte (4) vorhanden sind, die in einer Reihe quer zur Längsrichtung der Heizplatte (4) angeordnet sind.

10. Thermische Fixierstation nach den Ansprüchen 7 und 8, dadurch gekennzeichnet, daß sich die Heizplatte (4) in der Zone verringerter Wärmeleitung verjüngt.

11. Thermische Fixierstation nach den Ansprüchen 7 und 8, dadurch gekennzeichnet, daß die Zone verringerter Wärmeleitung eine in die Heizplatte (4) eingelagerte Wärmeisolationsschicht aufweist.

12. Thermische Fixierstation nach den Ansprüchen 7 und 8, dadurch gekennzeichnet, daß die Zone verringerter Wärmeleitung von einem Luftspalt zwischen der Einlauf- und der Auslaufzone der Heizplatte (4) gebildet ist.

13. Thermische Fixierstation nach den Ansprüchen 1 bis 4, dadurch gekennzeichnet, daß beide Heizelemente (5,5') hinter dem Fixierspalt (2) in der Auslaufzone C̅B̅ angeordnet sind und daß die Heizplatte (4) in der Einlaufzone AC durch eine temperaturfeste Folie (7) abgeschirmt ist.

14. Thermische Fixierstation nach Anspruch 6, dadurch gekennzeichnet, daß an das Plattenende B der Heizplatte (4) ein Element (11) aus einem Material mit großer Wärmeleitfähigkeit anschließt und daß das Ele₋ ment (11) mit Kühlrippen (10) ausgestattet ist, gegen die ein Luftstrom (9) gerichtet ist.
